# EUROPÄISCHE PATENTSCHRIFT

(11) **EP 0 338 257 B1**
(45) Veröffentlichungstag und Bekanntmachung des Hinweises auf die Patenterteilung: **24.02.1993**
(21) Anmeldenummer: 89104870.4
(22) Anmeldetag: 18.03.1989
(51) Int. Cl.: B25C 1/06, B25C 1/00

(54) **Schlagregelung für Nagel- oder Klammergerät**
Impact control for a nail or staple driver
Réglage du coup pour outil pour enfoncer des clous ou agrafes

(30) Priorität: 20.04.1988 DE 3813190
(43) Veröffentlichungstag der Anmeldung: 25.10.1989
(73) Patentinhaber: ROBERT BOSCH GMBH, 70442 Stuttgart (DE)
(72) Erfinder: Buck, Manfred, Dipl.-Ing., D-7440 Nürtingen (DE); Jordan, Peter, Dipl.-Ing., D-7022 Leinfelden-Echterdingen 1 (DE); Kabatnik, Wilfried, Dipl.-Ing., D-7022 Leinfelden-Echterdingen 1 (DE); Schmid, Wolfgang, Dipl.-Ing., D-7024 Filderstadt 4 (DE); Wanner, Karl, Dr. Dipl.-Ing., D-7022 Leinfelden-Echterdingen 2 (DE)

(56) Entgegenhaltungen:
- DE-A- 3 232 137
- DE-A- 3 406 727

## Beschreibung

Die Erfindung geht aus von einer Schaltungsanordnung für ein elektrisch betriebenes Mehrschlag-Nagel- oder Klammergerät für Befestigungsmittel nach der Gattung des Hauptanspruchs. Es sind schon elektrisch betriebene Nagel- oder Klammergeräte bekannt, bei denen das Befestigungsmittel mit einem an einen Magnetanker befestigten Treiber in das Werkstück eingetrieben wird. Auch sind Geräte bekannt, bei denen für unterschiedlich harte Werkstoffe die Schlagkraft auf das Befestigungsmittel manuell eingestellt werden kann, wobei auch mehrere Schläge zum Eintreiben des Befestigungsmittels möglich sind.

Aus der DE-OS 34 06 727 ist bekannt, daß der Treiber so oft auf das Befestigungsmittel schlägt, bis ein Magnetanker im unteren Bewegungstotpunkt eine Schaltvorrichtung berührt, die die Stromimpulse für die Magnetspule abschaltet. Hierbei ist als ungünstig anzusehen, daß die Eintreibtiefe nicht einstellbar, sondern durch die Konstruktion des Stoßkanals und des Magnetankers festgelegt ist. Die Eintreibtiefe des Befestigungsmittels ist daher nicht variabel oder beispielsweise bündig bzw. 1 mm über der Werkstoffoberfläche einstellbar. Auch ist ungünstig, daß bei unterschiedlich harten Werkstoffen wie beispielsweise Kiefernholz bzw. Buchenholz zur Optimierung der Schlagkraft erst Versuche angestellt werden müssen, um die günstigsten Einstellwerte für die Schlagkraft zu ermitteln. Das Nagel- oder Klammergerät muß dann manuell auf diesen Wert mittels eines Einstellknopfes am Gerät eingestellt werden. Weiterhin ist ungünstig, daß diese Versuche auch wiederholt werden müssen, wenn sich die Stärke oder Länge des Befestigungsmittels ändert. Eine Regelung der Schlagstärke, die die Schlagkraft selbsttätig an die Härte des Werkstücks anpaßt, ist nicht vorgesehen. Auch ist als ungünstig anzusehen, daß keine Anzeigemittel vorgesehen sind, die die Beendigung des Eintreibvorganges anzeigen.

### Vorteile der Erfindung

Die erfindungsgemäße Schaltungsanordnung mit den kennzeichnenden Merkmalen des Hauptanspruchs hat demgegenüber den Vorteil, daß die Treibenergie zum Eintreiben des Befestigungsmittels in Abhängigkeit von dessen Vortriebsänderung geregelt wird. Dadurch ist es möglich, die Treibenergie kontinuierlich an die Härte des Werkstückes anzupassen, ohne daß der Bediener spezielle Einstellungen bezüglich der Schlagkraft oder Schlagzahl an dem Nagel- oder Klammergerät durchführen muß. Auch sind Vorversuche nicht erforderlich, da das Nagel- oder Klammergerät selbsttätig die zum Eintreiben notwendige Schlagstärke ermittelt.

Durch die in den Unteransprüchen aufgeführten Maßnahmen sind vorteilhafte Weiterbildungen und Verbesserungen der im Hauptanspruch angegebenen Schaltungsanordnung möglich. Durch die Ausgestaltung des Treibers mit Markierungen in Form von Strichzeichen oder Bohrungen, die von einer Leseeinrichtung gezählt werden können, wird in vorteilhafter Weise eine einfache und zuverlässige Messung der Eintreibtiefe ermöglicht. Ein weiterer Vorteil ist, daß bei Erkennung einer Endmarkierung der Eintreibvorgang beendet wird, bevor die Befestigungsmittel das Werkstück beschädigen. Zur Beendigung des Eintreibvorgangs kann jedoch auch statt einer Endmarkierung die Anzahl der Markierungen bis zu einem vorgegebenen Wert gezählt werden, wodurch sich eine besonders vorteilhafte und einfache Ausgestaltung der Steuerschaltung ergibt.

Die Tiefenregelung des Eintreibvorgangs läßt sich dadurch vorteilhaft einstellen, daß die Leseeinrichtung in Schlagrichtung verschiebbar ist. Durch Verschieben der Leseeinrichtung kann dann auf einfache Weise die Eintreibtiefe des Befestigungsmittels exakt eingestellt werden.

Besonders vorteilhaft ist auch, daß die Schlagkraft für den Treiber von einer Impulselektronik geregelt wird, wodurch sowohl bei einem harten wie auch weichem Werkstück ein optimierter Eintreibvorgang gewährleistet ist.

Durch die Änderung des Stromflußwinkels eines gesteuerten Halbleiterschalters wird auf einfache Weise eine vorteilhafte Änderung der Schlagkraft des Treibers erreicht. Auch das Aufleuchten einer Anzeige nach Beendigung des Eintreibvorganges ist für den Bediener vorteilhaft, weil er hierdurch das Nagel- oder Klammergerät ohne Zeitverlust umsetzen und dadurch zügig arbeiten kann. Sollte sich ein Befestigungsmittel im Ausstoßkanal verklemmen, dann schaltet in vorteilhafter Weise eine Automatik beispielsweise Zeit- oder Schlagzählautomatik, den Eintreibvorgang ab. Auch verhindert der Treiber ein Nachrücken des nächsten Befestigungsmittels in den Ausstoßkanal in vorteilhafter Weise solange, bis der Eintreibvorgang beendet ist. Dadurch werden Störungen während des Arbeitens verhindert und ein zügiges Weiterarbeiten mit dem Nagel- oder Klammergerät gewährleistet.

### Zeichnung

Ausführungsbeispiele der Erfindung sind in der Zeichnung dargestellt und in der nachfolgenden Beschreibung näher erläutert. Es zeigen Figur 1 ein erstes Ausführungsbeispiel mit einer optischen Lichtschranke und Figur 2 ein zweites Ausführungsbeispiel mit einer Reflexionslichtschranke.

### Beschreibung der Ausführungsbeispiele

Elektrisch betriebene Nagel- oder Klammergeräte weisen üblicherweise ein Gehäuse auf, in das eine Spulenwicklung eingebaut ist und deren Spulenkörper eine in Spulenachse verlaufende durchgehende Bohrung als Führung für einen Zuganker besitzt. Wird die Spulenwicklung von einem Stromstoß durchflossen, so wird der Zuganker in dem Führungsbereich beschleunigt. Dabei trifft der am Zuganker befestigte Treiber auf ein in den Ausstoßkanal hineinragendes Befestigungsmittel, beispielsweise einen Nagel oder eine Klammer, trennt dieses vom im Magazin eingelagerten Befestigungsmittelstreifen und beschleunigt das Befestigungsmittel in Richtung der Ausstoßöffnung. Dort wird dann das Befestigungsmittel in den unter der Ausstoßöffnung befindlichen Werkstoff eingetrieben. Die vom Befestigungsmittel auf den Treiber wirkende Rückstoßkraft einer Feder bringen den Zuganker samt Treiber wieder in ihre Ausgangslage zurück, so daß ein neues Arbeitsspiel erfolgen kann. Dieser Vorgang wiederholt sich, bis entweder der Treiber in seinem unteren Bewegungstotpunkt eine Schaltvorrichtung zum Abschalten des Schlagvorganges betätigt oder der Bediener das Gerät mit dem Hauptschalter ausschaltet.

Figur 1 zeigt ein Blockschaltbild eines ersten Ausführungsbeispiels, bei dem von einer bekannten Magnetspule 4 mit einem Zuganker 3 und einem Treiber 1 ausgegangen wird. Der Treiber 1 dient zum Herausstoßen eines nicht dargestellten Befestigungsmittels durch einen ebenfalls nicht dargestellten Ausstoßkanal. Auf dem Treiber 1 sind parallel zur Schlagrichtung äquidistante Bohrungen angebracht. Der Treiber 1 ist mit seinen Bohrungen zu einer Leseeinrichtung 15 so justiert, daß ein Geber 5 jeweils durch eine Bohrung 2 sein Licht auf den Empfänger 6 werfen kann. Der Empfänger 6 wandelt das Lichtsignal um in ein elektrisches Signal, das von dem Verstärker 20 verstärkt wird und dem Zähler 11 zugeleitet wird. Der Zähler 11 ist mit einem Komparator 17 verbunden, der die gezählten Impulse mit einem Maximalwert vergleicht, den er von der Grenzwertvorgabe 19 erhält. Der Komparator 17 ist mit einem Differenzbildner 18 verbunden, dessen Ausgang auf eine Impulselektronik 13 einwirkt. Weiterhin ist ein zweiter Ausgang des Komparators 17 mit einer Schaltlogik 21 verbunden, die einerseits auf die Impulselektronik 13 einwirkt und andererseits mit einer Anzeige 14 verbunden ist. Der Ausgang der Impulselektronik 13 ist mit einem Leistungsschalter verbunden, dessen Ausgang über einen Hauptschalter 23 mit der Magnetspule 4 verbunden ist.

Alternativ zur Grenzwertvorgabe 19 ist eine Endmarkierung 24 auf dem Treiber 1 vorsehbar, die beispielsweie mit einem zweiten Sensor abgetastet wird und nach Beendigung des Eintreibvorganges einen "Resetimpuls" auslöst, der das Nagel- oder Klammergerät für den nächsten Eintreibvorgang vorbereitet.

Im folgenden wird die Wirkungsweise dieser Schaltung beschrieben. Bei Betätigung des Hauptschalters 23 wird zunächst die Magnetspule 4 erregt, so daß durch den Zuganker 3 der Treiber 1 in Schlagrichtung bewegt wird. Ein im nicht gezeichneten Ausstoßkanal befindliches Befestigungsmittel wird nun durch den Treiber 1 ein Stück in das unter dem Ausstoßkanal befindliche Werkstück eingetrieben. Durch diese Stoßbewegung laufen nun einige Bohrungen 2 durch die Leseeinrichtung 15, die von dem Empfänger 6 erfaßt und als elektrische Impulse vom Zähler 11 gezählt werden. Die Anzahl der Impulse, die ein Maß für die Eintreibtiefe beispielsweise eines Schlages ist, wird auf den Eingang des Komparators 17 gegeben, der sie mit einem eingestellten Grenzwert der Grenzwertvorgabe 19 vergleicht. Wird dieser Grenzwert erreicht, was gleichbedeutend ist mit Erreichen der vorgegebenen Eintreibtiefe des Befestigungsmittels, dann wird über eine Schaltlogik 21 ein Stopsignal ausgelöst, das in der Impulselektronik 13 ein erneutes Auslösen eines Stromimpulses zum Antreiben der Magnetspule 4 verhindert. Gleichzeitig wird die Anzeige 14 eingeschaltet, um dem Bediener anzuzeigen, daß der Eintreibvorgang beendet ist. Ist die vorgegebene maximale Pulszahl noch nicht erreicht, dann wird das Zählersignal auf einen Differenzbildner 18 geleitet, der feststellt, welche Tiefenänderung sich nach dem letzten Schlag eingestellt hat. Ist die Tiefenänderung zu klein gewesen, weil beispielsweise das Werkstück besonders hart war, dann bewirkt der Differenzbildner 18, daß die angeschlossene Impulselektronik 13 den Stromflußwinkel für den steuerbaren Halbleiterschalter 16 vergrößert. Dadurch wird die Schlagkraft erhöht. War dagegen die Tiefenänderung nach dem letzten Schlag zu groß, dann wird von der Impulselektronik 13 der Stromflußwinkel zurückgenommen, so daß schließlich die Schlagkraft verringert wird. Dieser Vorgang wiederholt sich laufend, bis entweder die vorgegebene maximale Pulszahl der Grenzwertvorgabe 19 oder die Endmarkierung 24 des Treibers 1 erreicht ist. Als Schutzmaßnahme ist ein Zeitglied 25 vorgesehen, das nach Ablauf einer festeingestellten maximalen Schlagdauer auf den Leistungsschalter 16 einwirkt und den Eintreibvorgang automatisch beendet. Anstelle des Zeitgliedes 25 ist als Schutzvorrichtung auch ein Schlagzahlbegrenzer einsetzbar. Das ist dann erforderlich, wenn das Befestigungsmittel nicht mehr eingetrieben werden kann, weil es sich beispielsweise verbogen hat und als Folge dessen mit dem Zähler 11 ein tieferes Eindringen des Befestigungsmittels in das Werkstück nicht mehr registriert werden kann.

Zur Feinjustierung der Eintreibtiefe des Befestigungsmittels ist vorgesehen, daß der Empfänger 6 und der Geber 5 in Schlagrichtung verschiebbar angeordnet sind. Dadurch ist es möglich, das Eintreiben des Befestigungsmittels so zu regulieren, daß es entweder bündig mit der Werkstückoberfläche ist oder aus ihr ein Stück herausragt.

Ein weiteres Ausführungsbeispiel der Erfindung ist in Figur 2 dargestellt. Anstelle der Lichtschranke 15 ist hier eine Reflexionslichtschranke 22 so angeordnet, daß sie Strichmarkierungen auf dem Treiber 1 lesen kann. Das Ausgangssignal dieser Reflexionslichtschranke wird mit der Steuerelektronik 8 verbunden, die die gleiche Wirkungsweise wie in Figur 1 aufweist, so daß sich eine weitere Beschreibung der Funktion erübrigt. In weiterer Ausgestaltung der Erfindung ist es auch denkbar, anstelle der Reflexionslichtschranke mehrere lichtempfindliche Sensoren oder magnetempfindliche Sensoren übereinander anzuordnen, die eine festgelegte Position haben und bei Aktivierung ein genaues Positionssignal an die Steuerelektronik 8 abgeben. Die Regelung der Schlagkraft, die von der Impulselektronik eingestellt wird, ist nach einem Erfahrungswert fest eingestellt. Es ist aber auch vorsehbar, daß für besondere Fälle die Impulskraft regelbar eingestellt wird, um die Schlagkraft für besonders empfindliche Materialien oder besonders harte Materialien variabel zu gestalten.

Um einen möglichst einfachen und zuverlässigen Aufbau zu erreichen, kann die erfindungsgemäße Schaltungsanordnung derart ausgestaltet werden, daß der Komparator 17, der Differenzbildner 18 und die Grenzwertvorgabe 19 durch einen maskenprogrammierbaren Speicher ersetzt werden. Der maskenprogrammierbare Speicher enthält für jede Änderung der Eintreibtiefe an seinem Ausgang entsprechende Informationen bereit, mit denen die Schlagstärke geregelt wird.

## Patentansprüche

1. Mehrschlag-Nagel- oder Klammergerät mit zugehöriger Steuerelektronik, mit einer über einen Schalter an eine Versorgungsspannungsquelle angeschlossenen Magnetspule und einem Magnetanker mit einem Treiber, der nach einmaliger Auslösung des Eintreibvorgangs selbsttätig bei Erreichen einer fest vorgegebenen Eintreibtiefe den Schlagvorgang abbricht, dadurch gekennzeichnet, daß eine Leseeinrichtung (15), vorzugsweise eine Lichtschranke mit einem Geber (5) und einem Empfänger (6) vorgesehen ist, mittels der die Eindringtiefe des Treibers (1) bestimmbar ist und daß die Steuerelektronik (8) in Abhängigkeit von der Vortriebsänderung des Treibvorganges die Treibenergie für den nächsten Schlag vorgibt.

2. Mehrschlag-Nagel- oder Klammergerät nach Anspruch 1, dadurch gekennzeichnet, daß vorzugsweise auf dem Treiber (1) Markierungen (2) wie Strichmarkierungen oder Bohrungen angebracht sind, die mittels der Leseeinrichtung (15) während des Eintreibens gezählt werden.

3. Mehrschlag-Nagel- oder Klammergerät nach einem der vorhergehenden Ansprüche, dadurch gekennzeichnet, daß der Eintreibvorgang bei Erreichen einer Endmarkierung (24) beendet wird.

4. Mehrschlag-Nagel- oder Klammergerät nach einem der vorhergehenden Ansprüche, dadurch gekennzeichnet, daß der Eintreibvorgang beendet wird, wenn eine vorgegebene Anzahl von Markierungen erkannt wurde.

5. Mehrschlag-Nagel- oder Klammergerät nach einem der vorhergehenden Ansprüche, dadurch gekennzeichnet, daß die Leseeinrichtung (15) in Schlagrichtung verstellbar ist.

6. Mehrschlag-Nagel- oder Klammergerät nach einem der vorhergehenden Ansprüche, dadurch gekennzeichnet, daß bei Überschreiten einer maximalen Vortriebsänderung die Schlagkraft für den Treiber (1) verringert wird.

7. Mehrschlag-Nagel- oder Klammergerät nach einem der vorhergehenden Ansprüche, dadurch gekennzeichnet, daß bei Unterschreiten einer minimalen Vortriebsänderung die Schlagkraft erhöht wird.

8. Mehrschlag-Nagel- oder Klammergerät nach einem der vorhergehenden Ansprüche, dadurch gekennzeichnet, daß die Schlagkraft durch Änderung des Stromflußwinkels eines steuerbaren Halbleiterschalters (16) vorzugsweise eines Thyristors oder Triacs verändert wird.

9. Mehrschlag-Nagel- oder Klammergerät nach einem der vorhergehenden Ansprüche, dadurch gekennzeichnet, daß bei Erreichen der vorgegebenen Eintreibtiefe eine Anzeige (14), vorzugsweise eine Lampe oder Leuchtdiode eingeschaltet wird.

10. Mehrschlag-Nagel- oder Klammergerät nach einem der vorhergehenden Ansprüche, dadurch gekennzeichnet, daß der Eintreibvorgang bei Erreichen einer maximalen Eintreibdauer beendet wird.

11. Mehrschlag-Nagel- oder Klammergerät nach einem der vorhergehenden Ansprüche, dadurch gekennzeichnet, daß der Treiber (1) während des Eintreibens das Nachrücken eines nächsten Befestigungsmittels verhindert.

12. Mehrschlag-Nagel- oder Klammergerät nach einem der vorhergehenden Ansprüche, dadurch gekennzeichnet, daß die Leseeinrichtung (6) Impulse an einen Zähler (11) liefert, daß ein Komparator (17) bei Überschreitung von vorgegebenen Grenzwerten ein Signal an eine Impulselektronik (13) auslöst, die den Stromflußwinkel des steuerbaren Halbleiterschalters (16) regelt, und daß der Ausgang des steuerbaren Halbleiterschalters (16) einer Magnetspule (4) einen der erforderlichen Schlagkraft entsprechenden Stromimpuls liefert.

13. Mehrschlag-Nagel- oder Klammergerät nach Anspruch 12, dadurch gekennzeichnet, daß anstelle des Komparators (17), des Differenzbildners (18) und der Grenzwertvorgabe (19) ein maskenprogrammierbarer Speicher eingesetzt wird.

14. Mehrschlag-Nageloder Klammergerät nach einem der vorhergehenden Ansprüche, dadurch gekennzeichnet, daß eine zweite Leseeinrichtung eine Endmarkierung (24) erkennt und einen Resetimpuls für den nächsten Eintreibvorgang auslöst.

## Claims

1. Multiple-impact nailing or stapling apparatus having associated control electronics, having a magnetic coil which is connected via a switch to a supply voltage source, and having a magnetic armature with a driver which, after the driving-in process has been triggered once, automatically breaks off the impact process on reaching a fixedly predetermined driving-in depth, characterised in that a read device (15), preferably a light barrier with a transmitter (5) and a receiver (6), is provided by means of which the driving-in depth of the driver (1) can be determined, and in that the control electronics (8) predetermine the drive energy for the next impact as a function of the change in the forward drive of the driving process.

2. Multiple-impact nailing or stapling apparatus according to Claim 1, characterised in that markings (2) such as line markings or holes are preferably applied to the driver (1), which markings are counted by means of the read device (15) during driving in.

3. Multiple-impact nailing or stapling apparatus according to one of the preceding claims, characterised in that the driving-in process is terminated on reaching an end marking (24).

4. Multiple-impact nailing or stapling apparatus according to one of the preceding claims, characterised in that the driving-in process is terminated when a predetermined number of markings have been recognised.

5. Multiple-impact nailing or stapling apparatus according to one of the preceding claims, characterised in that the read device (15) is adjustable in the impact direction.

6. Multiple-impact nailing or stapling apparatus according to one of the preceding claims, characterised in that the impact force for the driver (1) is reduced if a maximum change in the forward drive is exceeded.

7. Multiple-impact nailing or stapling apparatus according to one of the preceding claims, characterised in that the impact force is increased if the change in the forward drive is less than a minimum.

8. Multiple-impact nailing or stapling apparatus according to one of the preceding claims, characterised in that the impact force is varied by changing the conducting period of a controllable semiconductor switch (16), preferably of a thyristor or triac.

9. Multiple-impact nailing or stapling apparatus according to one of the preceding claims, characterised in that an indicator (14), preferably a lamp or a light-emitting diode, is switched on on reaching the predetermined driving-in depth.

10. Multiple-impact nailing or stapling apparatus according to one of the preceding claims, characterised in that the driving-in process is terminated on reaching a maximum driving-in duration.

11. Multiple-impact nailing or stapling apparatus according to one of the preceding claims, characterised in that the driver (1) prevents the moving up of a very close attachment means during the driving in.

12. Multiple-impact nailing or stapling apparatus according to one of the preceding claims, characterised in that the read device (6) supplies pulses to a counter (11), in that a comparator (17) triggers a signal to pulse electronics (13) if predetermined limiting values are exceeded, which electronics control the conducting period of the controllable semiconductor switch (16), and in that the output of the controllable semiconductor switch (16) supplies to a magnetic coil (4) a current pulse corresponding to the required impact force.

13. Multiple-impact nailing or stapling apparatus according to Claim 12, characterised in that a mask-programmable memory is used instead of the comparator (17), the subtracting device (18) and the limiting-value preset (19).

14. Multiple-impact nailing or stapling apparatus according to one of the preceding claims, characterised in that a second read device recognises an end marking (24) and triggers a reset pulse for the next driving-in process.

## Revendications

1. Outil à plusieurs coups pour enfoncer des clous ou des agrafes, comportant une électronique de commande appropriée, avec une bobine d'électro-aimant reliée à une source de tension d'alimentation par l'intermédiaire d'un commutateur ainsi qu'un induit d'électro-aimant avec un marteau qui, après un premier déclenchement de l'opération d'enfoncement, coupe automatiquement l'opération de frappe lorsqu'il atteint une profondeur de pénétration prédéterminée de manière fixe, outil caractérisé par un dispositif de lecture (15) de préférence une barrière lumineuse avec un émetteur (5) et un récepteur (6), permettant de déterminer la profondeur de pénétration du marteau (1) et l'électronique de commande (8) prédétermine l'énergie d'enfoncement pour la frappe suivante en fonction des variations d'enfoncement de l'opération d'enfoncement.

2. Outil selon la revendication 1, caractérisé en ce que, de préférence, le marteau (1) comporte des repères (2) tels que des traits de repère ou des perçages qui sont comptés pendant l'opération d'enfoncement à l'aide du dispositif de lecture (15).

3. Outil selon l'une des revendications précédentes, caractérisé en ce que l'opération d'enfoncement se termine lorsqu'on atteint un repère de fin de course (24).

4. Outil selon l'une des revendications précédentes, caractérisé en ce que l'opération d'enfoncement se termine lorsqu'elle a détectée un nombre prédéterminé de repères.

5. Outil selon l'une des revendications précédentes, caractérisé en ce que l'installation de lecture (15) est réglable dans la direction de frappe.

6. Outil selon l'une des revendications précédentes, caractérisé en ce qu'en cas de dépassement d'une variation maximale d'avancée, la force de frappe du marteau (1) est réduite.

7. Outil selon l'une des revendications précédentes, caractérisé en ce qu'on augmente la force de frappe lorsqu'on passe en dessous d'une variation prédéterminée de l'avancée.

8. Outil selon l'une des revendications précédentes, caractérisé en ce qu'on modifie la force de frappe en modifiant l'angle de passage de courant d'un semi conducteur commandé (16), de préférence un thyristor ou un triac.

9. Outil selon l'une des revendications précédentes, caractérisé en ce qu'on met en oeuvre un moyen d'affichage (14) de préférence une lampe ou une diode électroluminescente lorsqu'on atteint une profondeur de pénétration prédéterminée.

10. Outil selon l'une des revendications précédentes, caractérisé en ce qu'on termine l'opération d'enfoncement lorsqu'on atteint une durée maximale d'enfoncement.

11. Outil selon l'une des revendications précédentes, caractérisé en ce que le marteau (1) interdit l'avancée du moyen de fixation suivant, pendant qu'il effectue son mouvement d'enfoncement.

12. Outil selon l'une des revendications précédentes, caractérisé en ce que le dispositif de lecture (6) fournit des impulsions à un compteur (11), et un comparateur (17) déclenche un signal pour une électronique impulsionnelle (13) lors du dépassement de valeur limite prédéterminée, cette électronique réglant l'angle de passage du courant du commutateur à semi conducteur commandé (16) dont la sortie fournit une impulsion de courant correspondant à la force de frappe nécessaire à une bobine d'électro-aimant (4).

13. Outil selon la revendication 12, caractérisé en ce qu'à la place du comparateur (17), du générateur de différence (18) et du dispositif (19) prédéterminant la valeur limite, il est prévu une mémoire programmable à masque.

14. Outil selon l'une des revendications précédentes, caractérisé en ce qu'un second dispositif de lecture reconnaît un repère de fin de course (24) et déclenche une impulsion de remise à l'état initial pour l'opération d'enfoncement suivant.
